# EUROPÄISCHE PATENTSCHRIFT

(11) **EP 1 354 833 B1**
(45) Veröffentlichungstag und Bekanntmachung des Hinweises auf die Patenterteilung: **31.05.2006**
(21) Anmeldenummer: 03006271.5
(22) Anmeldetag: 21.03.2003
(51) Int. Cl.: B65H 7/02, B65H 11/00, B41F 21/05

(54) **Verfahren zum Ausrichten von Bogen nach der Seitenkante**
Method for laterally aligning sheets
Procédé d'alignement latéral des feuilles

(30) Priorität: 16.04.2002 DE 10216758
(43) Veröffentlichungstag der Anmeldung: 22.10.2003
(73) Patentinhaber: Koenig & Bauer Aktiengesellschaft, 97080 Würzburg (DE)
(72) Erfinder: Schumann, Volkmar, 01640 Coswig (DE); Reinsch, Carsten, 01445 Radebeul (DE); Tenzer, Steffen, 01662 Meissen (DE)

(56) Entgegenhaltungen:
- DE-A- 2 652 104
- DE-A- 3 644 431
- DE-A- 4 415 669
- DE-B- 1 159 471

## Beschreibung

Die Erfindung betrifft ein Verfahren zum Ausrichten von Bogen nach der Seitenkante, bei denen die auszurichtenden Bogen innerhalb eines Streubereiches auf einem Anlegtisch gefördert werden, auf dem die Ist-Lage der Seitenkante mittels einer Messeinrichtung festgestellt und der jeweils vorderste Bogen von einer Bogenbeschleunigungsvorrichtung erfasst und dem Greifersystem einer Trommel zugeführt wird, wobei das Greifersystem zur Realisierung der Soll-Lage der Seitenkante, die, vergegenständlicht durch eine etwa mittig im Streubereich vorgesehene Seitenziehlinie, in axialer Richtung verschoben werden kann.

Aus der DE 36 44 431 A1 ist es bekannt, Bogen nach der Seitenkante auf einer Trommel durch axiales Verschieben des Greifersystems auszurichten. Die von einem Bogenanleger vereinzelten Bogen werden so auf den Anlegtisch transportiert, dass die Seitenkanten innerhalb eines Streubereichs einlaufen. Die Ist-Lage der Seitenkante wird von einer Messeinrichtung erfasst und mit einer Soll-Lage verglichen. Dabei ist die Soll-Lage identisch mit einer sogenannten Seitenziehlinie, die etwa mittig im Streubereich vorgesehen ist. Bei Abweichungen der Ist-Lage von der Soll-Lage wird von der Messeinrichtung ein Stellsignal generiert und dieses einer Stelleinrichtung zugeführt, welche das Greifersystem der einer Bogenbeschleunigungseinrichtung nachgeordneten Trommel in axialer Richtung verschiebt. Ein durch die Bogenbeschleunigungseinrichtung vom Anlegtisch zum Greifersystem der Trommel transportierter Bogen wird durch axiales Verschieben des Greifersystems bezüglich der Seitenkante in die Soll-Lage gebracht und anschließend an die Greifeinrichtung eines nachgeordneten Zylinders übergeben.
Dabei besteht die Gefahr, dass bei großen Ziehwegen sich das Greifersystem und die Greifeinrichtung bei der Bogenübergabe zu nahe kommen, so dass es bei der Verarbeitung von dicken Bedruckstoffen zu unzulässigen Bogenverformungen kommt. Um diese Nachteile zu beseitigen, ist es bekannt, die Greiferaufschläge des Greifersystems der Trommel höhenverstellbar auszugestalten, was einen hohen Aufwand erfordert. Eine weitere Möglichkeit, diese Nachteile zu beseitigen, besteht darin, die Abstände zwischen den Greifern des Greifersystems und den Greifern der Greifeinrichtung groß und die Breite der Greifer gering auszubilden. Das bedingt aber eine schlechte Bogenführung, was zu einem erhöhten Makulaturanfall und zu Betriebsunterbrechungen führt.

Aufgabe der Erfindung ist es, ein Verfahren zum Ausrichten von Bogen zu schaffen, das mit einem geringen Aufwand zu realisieren ist und die Produktivität einer Druckmaschine erhöht.

Erfindungsgemäß wird die Aufgabe durch ein Verfahren nach den Merkmalen des Anspruchs 1 gelöst. Durch die erfindungsgemäße Lösung ist es möglich, die Abstände der ineinandergreifenden Bogenhaltesysteme so zu gestalten, dass ohne Höhenverstellung von Bogenhaltesystemen eine Bogenführung realisiert werden kann, die auch bei problembehafteten Bedruckstoffen einen störungsfreien Bogenlauf sicherstellt.

An einem Ausführungsbeispiel wird die Erfindung näher erläutert. In den zugehörigen Zeichnungen zeigen
- Fig. 1: eine Bogenanlage in der Seitenansicht
- Fig. 2: eine schematische Darstellung eines Anlegtischs in der Draufsicht
- Fig. 3: eine Gegenüberstellung der Schemata von verschieden ineinandergreifenden Bogenhaltesystemen

In Figur 1 ist eine Bogenanlage, bestehend aus einem Anlegtisch 1 mit in einer Position am Anlegtisch 1 befindlichen Vordermarken 2, einer Bogenbeschleunigungsvorrichtung 3, die als Schwinganlage 4 ausgebildet ist, einer Trommel 5 mit einem Greifersystem 6 und einem der Trommel 5 nachgeordneten Zylinder 7, der mit einer Greifeinrichtung 8 ausgestattet ist, dargestellt. Die Schwinganlage 4 weist ein Schwingergreifersystem 9 auf, das aus Greiferfingern 10 und einer Greiferaufschlagleiste 11 besteht, wobei das Schwingergreifersystem 9 gestellfest der Schwinganlage 4 zugeordnet ist. Das Greifersystem 6 der Trommel 5 ist in axialer Richtung verschiebbar in der Trommel 5 vorgesehen und besteht aus Greifern 14, die mit Greiferaufschlägen 15 zusammenwirken. Die dem Zylinder 7 zugeordnete Greifeinrichtung 8, die aus Bogengreifern 12 und Greiferauflagen 13 besteht, ist gestellfest im Zylinder 7 gelagert.
In Figur 2 ist der Anlegtisch 1 mit einem Bogen 16 und einem Folgebogen 17 dargestellt. Vom Anlegtisch 1 ist nur die in Bogenförderrichtung 18 auf der linken Seite - einer Seite I - gelegene Hälfte dargestellt. Auf der gegenüberliegenden Seite befindet sich eine Seite II. Die Bogen 16,17 werden in Bogenförderrichtung 18 auf den Anlegtisch 1 transportiert. In einer Aussparung 19 des Anlegtischs 1, die sich quer zur Bogenförderrichtung 18 über mindestens einen Formatstellbereich 20 erstreckt, ist verschiebbar und arretierbar eine Messeinrichtung 21 vorgesehen. Die Messeinrichtung 21 kann innerhalb des Formatbereichs 20 verschoben und so auf die zur Verarbeitung gelangenden Formate eingestellt werden. Die Messeinrichtung 21 erstreckt sich mindestens über einen Streubereich 22 und ist mit einer nicht dargestellten Auswerteinheit verbunden. Der Streubereich 22 ist der Bereich, in dem die Seitenkanten der zur Verarbeitung gelangenden Bogen einlaufen können, damit deren Ist-Lage noch sicher erfasst sowie in eine Soll-Lage gebracht werden kann. Dabei ist die Soll-Lage identisch mit der Lage einer Seitenziehlinie 23, die etwa mittig im Streubereich 22 vorgesehen ist.
In Figur 3 sind verschiedene Schemata von ineinandergreifenden Bogenhaltesystemen gegenübergestellt. Die Figur 3a zeigt das Schwinggreifersystem 9, das Greifersystem 6 der nachgeordneten Trommel 5 und die Greifeinrichtung 8 des Zylinders 7. Das Greifersystem 6 der Trommel 5 führt keine axiale Bewegung zum Ausrichten nach der Seitenkante aus. Die Greiferfinger 10, Greifer 14 und Bogengreifer 12 haben eine Breite a, während zwischen den Greiferfingern 10, den Greifern 14 oder den Bogengreifern 12 ein Abstand b vorgesehen ist. Zwischen zwei jeweils ineinandergreifenden Bogenhaltesystemen 9,6,8 ist ein Systemabstand c vorgesehen. Dabei ist der Systemabstand c so gewählt, dass die bei der Übergabe/Übernahme entstehenden Verformungen des zur Verarbeitung gelangenden Materials so gering sind, dass die Produktivität der Druckmaschine nicht nachteilig beeinflusst wird.
Bei der Übernahme/Übergabe der Bogen sind die Greiferfinger 10/Greifer 14 bzw. Greifer 14/Bogengreifer 12 mittig zueinander angeordnet.

Figur 3b zeigt den Stand der Technik, bei dem das Greifersystem 6 der Trommel 5 axial verschoben wird, um das zur Verarbeitung gelangende bogenförmige Verarbeitungsgut nach einer Seitenkante ausrichten zu können. Die Greifer 14 des Greifersystems 6 sind bei der Bogenübernahme mittig zu den Greiferfingern 10 des Schwingergreifersystems 9 angeordnet und können nachfolgend aus ihrer Mittenposition X maximal um einen Ziehweg $\frac{Z}{2}$ in Richtung auf die Seite I oder die Seite II verschoben werden. In der Figur 3b ist dargestellt, dass das Greifersystem 6 in Richtung auf die Seite II verschoben wird. Nach Realisierung eines maximalen Ziehweges $\frac{Z}{2}$ wird das von dem Greifersystem 6 gehaltene bogenförmige Verarbeitungsgut an die Greifeinrichtung 8 übergeben und nachfolgend das Greifersystem 6 in seine Ausgangsposition (Mittenposition X) zurückgeführt.

Um bei der Realisierung eines maximalen Ziehweges $\frac{Z}{2}$ in Richtung der Seite I oder II einen Systemabstand c gewährleisten zu können, ist die Breite a der Greiferfinger 10, der Greifer 14 und der Bogengreifer 12 um den maximalen Ziehweg $\frac{Z}{2}$ verringert und so der Abstand b um $\frac{Z}{2}$ vergrößert.

Damit wird zwar erreicht, dass der Systemabstand c zwischen dem Greifersystem 6 und der Greifeinrichtung 8 bei Realisierung eines Ziehweges $\frac{Z}{2}$ eingehalten wird, jedoch bildet sich zwischen den ineinandergreifenden Greifern 14 und Bogengreifern 12 ein Bereich c + Z, in dem eine Bogenführung fehlt. Damit ist es möglich, dass innerhalb diesen Bereiches c + Z eine Bogenecke nicht geführt wird, so dass es zu Beeinträchtigungen des Bogenlaufs und damit zu Betriebsstörungen kommt.
Dieser Nachteil wird in einer Ausführungsform nach Fig. 3c beseitigt. Bei dieser Ausführungsform werden die Greiferfinger 10, Greifer 14 und Bogengreifer 12 in einer Breite $\frac{Z}{4}$ ausgeführt. Damit wird der Abstand b um $\frac{Z}{4}$ vergrößert, so dass ein Systemabstand c eingehalten wird bei einem Bereich $c + \frac{Z}{2} .$ Um aber einen maximalen Ziehweg $\frac{Z}{2}$ in Richtung der Seite I oder Seite II realisieren zu können, wird wie folgt verfahren.
Wird ein bogenförmiger Bedruckstoff zugeführt, der um $\frac{Z}{2}$ von der Seite I wegbewegt werden muss, um bezüglich der Seitenkante die Soll-Lage und damit die Seitenziehlinie 23 zu erreichen, werden die Greifer 14 des Greifersystems 6 um die Hälfte des zu realisierenden Ziehweges $\frac{Z}{2} ,$ also um $\frac{Z}{4}$ in Richtung der Seite I bewegt. Danach wird der bogenförmige Bedruckstoff von den Greifern 14 des Greifersystems 6 geklemmt und nachfolgend das Greifersystem 6 um $\frac{Z}{2}$ von der Seite I wegbewegt und so die Soll-Lage realisiert. Anschließend wird der bogenförmige Bedruckstoff von den Greifern 14 des Greifersystems 6 an die Greifeinrichtung 8 des Zylinders 7 übergeben. Danach wird das Greifersystem 6 nicht in eine Position mittig (Mittenposition X) zum Schwinggreifersystem 9 zurückgeführt, sondern in eine davon abweichende Position zur Übernahme des nachfolgenden bogenförmigen Bedruckstoffs verschoben. Diese Übernahmeposition ergibt sich dadurch, dass durch die Messeinrichtung 21 im Anlegtisch 1 und der Auswerteinheit aus der Ist-Lage und der Soll-Lage für den nachfolgenden bogenförmigen Bedruckstoff ein durch das Greifersystem 6 zu realisierender Ziehweg nach Betrag und Richtung ermittelt wird. In dieser Übernahmeposition wird der Bedruckstoff durch das Greifersystem 6 vom Schwinggreifersystem 9 übernommen und nachfolgend während des Transports zur Greifeinrichtung 8 das Greifersystem 6 um den von der Messeinrichtung 21/Auswerteinheit ermittelten Betrag verschoben und damit die Soll-Lage realisiert.
Bei einem Bogen 16 und einem Folgebogen 17, wie im Ausführungsbeispiel in Fig. 2 dargestellt, wird wie folgt verfahren. Die Bogen 16,17 werden so auf den Anlegtisch 1 gefördert, dass die Seitenkanten innerhalb des Streubereichs 22, der identisch ist mit dem maximalen Ziehweg Z, einlaufen. Die Soll-Lage ist durch die Seitenziehlinie 23 vergegenständlicht. Damit der Bogen 16 aus der Ist-Lage in die Soll-Lage gelangt, muss ein partieller Ziehweg e₁ realisiert werden, wobei die Ziehrichtung auf die Seitenziehlinie 23 gerichtet ist. Der Folgebogen 17 muss zur Realisierung der Soll-Lage einen partiellen Ziehweg e₂ zurücklegen, wobei die Ziehrichtung ebenfalls auf die Seitenziehlinie 23 gerichtet ist.
Nach der erfindungsgemäßen Lösung wird zur Übernahme des Bogens 16 durch das Greifersystem 6 dieses in die Übernahmeposition gesteuert, die außermittig bei $\frac{{e}_{1}}{2}$ liegt. Nachfolgend wird der Bogen 16 vom Greifersystem übernommen und dieser in axialer Richtung und in Richtung der Seitenziehlinie 23 sowie der Seite I verschoben um den partiellen Ziehweg e₁, so dass der Bogen 16 in die Soll-Lage gebracht wird. Anschließend wird der Bogen 16 an die Greifeinrichtung 8 übergeben. Parallel dazu wird die Ist-Lage des Folgebogens 17 von der Messeinrichtung 21 erfasst und ein Ziehweg e₂ sowie die Ziehrichtung, die von der Seite I weggerichtet und auf die Seitenziehlinie 23 gerichtet ist, detektiert. Nach der Übergabe des Bogens 16 an die Greifeinrichtung 8 wird das Greifersystem 6, initiiert durch die der Messeinrichtung 21 nachgeordneten Auswerteinheit, die Übernahmeposition für den Folgebogen 17 gesteuert. Die Übernahmeposition liegt wiederum außermittig, um den partiellen Ziehweg $\frac{{e}_{2}}{2}$ von der Seitenziehlinie 23 beabstandet. In dieser Übernahmeposition wird der

Folgebogen 17 von dem Greifersystem 6 erfasst und das Greifersystem 6 um den partiellen Ziehweg e₂, initiiert durch die Messeinrichtung 21, in Richtung der Seitenziehlinie 23 verschoben und so die Soll-Lage des Folgebogens 17 realisiert.

### Aufstellung der verwendeten Bezugszeichen

- 1: Anlegtisch
- 2: Vordermarke
- 3: Bogenbeschleunigungsvorrichtung
- 4: Schwinganlage
- 5: Trommel
- 6: Greifersystem
- 7: Zylinder
- 8: Greifeinrichtung
- 9: Schwingergreifersystem
- 10: Greiferfinger
- 11: Greiferaufschlagleiste
- 12: Bogengreifer
- 13: Greiferauflage
- 14: Greifer
- 15: Greiferaufschlag
- 16: vorderster Bogen
- 17: Folgebogen
- 18: Bogenförderrichtung
- 19: Aussparung
- 20: Formatstellbereich
- 21: Messeinrichtung
- 22: Streubereich
- 23: Seitenziehlinie
- a: Breite
- b: Abstand
- c: Systemabstand
- Z: maximaler Ziehweg
- e₁: partieller Ziehweg
- e₂: partieller Ziehweg
- X: Mittenposition

## Patentansprüche

1. Verfahren zum Ausrichten von Bogen nach der Seitenkante, bei denen die auszurichtenden Bogen (16, 17) innerhalb eines Streubereiches (22) auf einem Anlegtisch(1) gefördert werden, auf dem die Ist-Lage der Seitenkante mittels einer Messeinrichtung (21) festgestellt und der jeweils vorderste Bogen (16) von einer Bogenbeschleunigungsvorrichtung (3) erfasst und dem Greifersystem (6) einer Trommel (5) zugeführt wird, wobei das Greifersystem (6) zur Realisierung der Soll-Lage, die vergegenständlicht ist durch eine etwa mittig im Streubereich (22) vorgesehene Seitenziehlinie (23), in axialer Richtung aus ihrer Mittenposition (X) nach einer ersten Seite oder einer zweiten Seite verschoben werden kann, **gekennzeichnet durch** folgende Schritte:
■ **durch** die Messeinrichtung (21) und einer mit dieser verbundenen Auswerteinheit wird ein erster partieller Ziehweg (e₁), um den der vorderste Bogen (16) zur Realisierung der Soll-Lage in Richtung der Seitenziehlinie (23) verschoben werden muss, erfasst,
■ in der Messeinrichtung (21) und in der mit dieser verbundenen Auswerteinheit wird die Hälfte des ersten partiellen Ziehweges ( $\frac{{e}_{1}}{2}$) 2 gebildet,
■ **durch** die Messeinrichtung (21) und die mit dieser verbundenen Auswerteinheit wird das Greifersystem (6) der Trommel (5) in eine Übernahmeposition gesteuert, die um die Hälfte des ersten partiellen Ziehweges ( $\frac{{e}_{1}}{2}$) versetzt ist zur Mittenposition (X) des Greifersystems (6) in Richtung der Seite von der der Bogen (16) wegbewegt werden muss,
■ der vorderste Bogen (16) wird **durch** das Greifersystem (6) von der Bogenbeschleunigungsvorrichtung (3) übernommen und zu einer Greifeinrichtung (8) eines Zylinders (7) transportiert,
■ dabei wird das Greifersystem (6), initiiert **durch** die Messeinrichtung (21) und die mit dieser verbundenen Auswerteinheit um den ersten partiellen Ziehweg (e₁) in Richtung der Seitenziehlinie (23) verschoben und nachfolgend der vorderste Bogen (16) an die Greifeinrichtung (8) übergeben,
■ gleichzeitig wird **durch** die Messeinrichtung (21) und die mit dieser verbundenen Auswerteinheit ein zweiter partieller Ziehweg (e₂) eines Folgebogens (17) ermittelt sowie die Hälfte des zweiten partiellen Ziehweges ( $\frac{{e}_{2}}{2}$) gebildet und das Greifersystem (6) in eine Übernahmeposition gesteuert, die um die Hälfte des zweiten partiellen Ziehweges ( $\frac{{e}_{2}}{2}$) versetzt zur Mittenposition (X) ist in Richtung der Seite von der der Bogen (17) wegbewegt werden muss.

2. Verfahren nach Anspruch 1, **dadurch gekennzeichnet, dass** die Messeinrichtung (21) quer zu einer Bogenförderrichtung (18) im Anlegtisch (1) zur Formatanpassung verschoben werden kann.

## Claims

1. Method of aligning sheets with respect to the side edge, in which the sheets (16, 17) to be aligned are conveyed within a margin-of-error area (22) on a feed table (1), on which the actual position of the side edge is established by means of a measuring device (21) and the respective foremost sheet (16) is detected by a sheet acceleration device (3) and fed to the gripper system (6) of a drum (5), wherein the gripper system (6) for realisation of the target position, which is concretised by a lateral draw line (23) provided approximately centrally in the margin-of-error area (22), can be displaced in axial direction from its centre position (X) towards a first side or a second side, **characterised by** the following steps:
- a first partial draw travel (e₁) by which the foremost sheet (16) must be displaced in the direction of the lateral draw line (23) for realisation of the target position is detected by the measuring device (21) and an evaluating unit connected therewith,
- half of the first partial draw travel (e₁/2) is formed in the measuring device (21) and in the evaluating unit connected therewith,
- the gripper system (6) of the drum (5) is controlled by the measuring device (21) and the evaluating unit connected therewith into a take-over position which is offset by half the first partial draw travel (e₁/2) with respect to the centre position (X) of the gripper system (6) in the direction of the side from which the sheet (16) has to be moved away,
- the foremost sheet (16) is taken over from the sheet accelerating device (3) by the gripper system (6) and transported to a gripper device (8) of the cylinder (7),
- in that case the gripper system (6), initiated by the measuring device (21) and the evaluating unit connected therewith, is displaced in the direction of the lateral draw line (23) through the first partial draw path (e₁) and subsequently the foremost sheet (16) is transferred to the gripper device (8),
- a second partial draw travel (e₂) of a succeeding sheet (17) is ascertained at the same time, and half the second partial draw travel (*e*₂/2) is formed, by the measuring device (21) and the evaluating unit connected therewith and the gripper system (6) is controlled into a take-over position which is offset by half the second partial draw travel (*e*₂/2) with respect to the centre position (X) in the direction of the side from which the sheet (17) has to be moved away.

2. Method according to claim 1, **characterised in that** the measuring device (21) can be displaced transversely to a sheet conveying direction (18) in the feed table (1) for format adaptation.

## Revendications

1. Procédé pour aligner des feuilles selon leurs bords latéraux, suivant lequel les feuilles (16, 17) à aligner sont transportées dans une zone de dispersion (22) sur un margeur (1) sur lequel on détermine la position réelle des bords latéraux à l'aide d'une installation de mesure (21) et on saisit chaque fois la feuille (16) la plus en avant à l'aide d'un dispositif d'accélération de feuille (3) pour fournir le produit au système de pince (6) d'un tambour (5), et
pour réaliser la position de consigne qui est matérialisée par une ligne de traction latérale (23) prévue sensiblement au milieu de la zone de dispersion (22), dans la direction axiale à partir de sa position centrale (X), on peut déplacer le système de pince (6) vers un premier côté ou un second côté,
**caractérisé en ce que**
- à l'aide de l'installation de mesure (21) et d'une unité d'exploitation reliée à celle-ci on saisit une première course partielle de traction (e1) suivant laquelle il faut déplacer la feuille la plus avant (16) pour réaliser la position de consigne en direction de la ligne de traction latérale (23),
- dans l'installation de mesure (21) et dans une unité d'exploitation reliée à celle-ci on forme la moitié de cette course partielle de traction ( $\frac{e 1}{2}$),
- à l'aide de l'installation (21) et de l'unité d'exploitation reliée à celle-ci, on commande le système de pince (6) du tambour (5) pour le faire passer en position de réception décalée de la moitié de la première course partielle de traction ( $\frac{e 1}{2}$), par rapport à la position centrale (X) du système de pince (6) en direction du côté d'où il faut déplacer la feuille (16),
- on reprend la feuille avant (16) par le système de pince (6) à l'aide du dispositif d'accélération de feuille (3) pour la transporter dans une installation de préhension (8) d'un cylindre (7),
- on déplace le système de pince (6) par déclenchement par l'installation de mesure (21) et de l'unité d'exploitation reliée à celle-ci, suivant la première course de traction partielle (e1) en direction de la ligne de traction latérale (23) et ensuite on transfère la feuille avant (16) à l'installation de préhension (8),
- en même temps avec l'installation de mesure (21) et l'unité d'exploitation reliée à celle-ci on détermine un second chemin de traction partielle (e2) pour la feuille suivante (17) et on forme la moitié du second chemin partiel de traction ( $\frac{e 2}{2}$) et on commande le système de pince (6) en position de réception qui est décalé de la moitié de la seconde course de traction partielle ( $\frac{e 2}{2}$) par rapport à la position centrale (X) en direction du côté, dont il faut écarter la feuille (17).

2. Procédé selon la revendication 1,
**caractérisé en ce que**
l'installation de mesure (21) est déplacée transversalement à une installation de transfert de feuilles (18) vers le margeur (1) pour une adaptation de format.
